# EUROPÄISCHE PATENTSCHRIFT

(11) **EP 0 743 417 B1**
(45) Veröffentlichungstag und Bekanntmachung des Hinweises auf die Patenterteilung: **18.07.2001**
(21) Anmeldenummer: 96890082.9
(22) Anmeldetag: 09.05.1996
(51) Int. Cl.: E04D 13/03, E06B 1/36, E06B 5/02

(54) **Dachfenster mit einem Holzrahmen**
Skylight with a wooden frame
Lucarne avec un cadre en bois

(30) Priorität: 15.05.1995 AT 26495
(43) Veröffentlichungstag der Anmeldung: 20.11.1996
(73) Patentinhaber: Gottler, Erich, A-3871 Nagelberg (AT)
(72) Erfinder: Gottler, Erich, A-3871 Nagelberg (AT)
(74) Vertreter: Rippel, Andreas, Dipl.-Ing.

(56) Entgegenhaltungen:
- DE-A- 3 104 217
- DE-U- 1 836 277
- DE-U- 1 899 562
- DE-U- 6 934 064
- US-A- 4 972 638

## Beschreibung

Die Erfindung bezieht sich auf ein Dachfenster mit einem Holzrahmen, der außenseitig von Umfangsteilen eines Blechrahmens überdeckt ist, wobei der Blechrahmen unter Anpassung an die jeweilige Dachdeckung zum Überdecken einer Öffnung im Dach ausgebildet ist und am Blechrahmen und/oder Holzrahmen ein Fensterflügel angelenkt ist.

Derartige, auch von der Norm vorgeschriebene Dachfenster werden schon seit vielen Jahren spenglermäßig gefertigt und dienen zur Belichtung und Belüftung von Dachböden sowie als Ausstieg für Handwerker und Rauchfangkehrer (siehe dazu beispielsweise DE-U-18 36 277). Die spenglermäßige Fertigung, d.h. die Verarbeitung von Blechen insbesondere durch Bördeln, Falzen und Löten bedingt einen großen Arbeitsaufwand, so daß solche Dachfenster verhältnismäßig teuer sind.

Es sind auch schon Dachfenster bekannt geworden (DE-A1-31 04 217), bei denen der Blechrahmen mit den Umfassungsteilen aus einem tiefgezogenen Stück besteht. Dabei wird jedoch kein Holzrahmen verwendet, weil dieser zufolge der großen Rundungen der Umfassungsteile eine so große Stärke haben müßte, daß die zur Verfügung stehende lichte Öffnung im Verhältnis zur Größe des Dachfensters zu klein wäre.

Die Erfindung hat es sich zum Ziel gesetzt, ein mit einem Holzrahmen ausgestattetes Dachfenster zu schaffen, das kostengünstiger als bisher herzustellen ist.

Überraschend hat sich gezeigt, daß dies möglich ist, wenn der Blechrahmen mit den Umfangsteilen als im Tiefziehverfahren hergestellte Einheit ausgebildet ist. Durch viele Versuche und theoretische Überlegungen wurde gefunden, daß die Technik des Tiefziehens auch bei der Herstellung von Dachfenstern so angewendet werden kann, daß die Rundungen der Umfassungsteile mit sehr kleinem Radius ausgeführt werden können. Es ist dann der Einsatz eines Holzrahmens mit einer Stärke in einer Größenordnung von etwa 2 cm möglich.

Nachstehend ist die Erfindung anhand eines in den Zeichnungen dargestellten Ausführungsbeispieles näher beschrieben, ohne auf dieses Beispiel beschränkt zu sein. Dabei zeigen: Fig. 1 in schaubildlicher Ansicht ein erfindungsgemäßes Dachfenster ohne Flügel; Fig. 2 einen Längsschnitt durch ein Dachfenster nach Fig. 1; Fig. 3 einen Querschnitt durch ein Dachfenster nach Fig. 1; Fig. 4 ein in ein Dach eingebautes Dachfenster ohne Flügel .

Gemäß den Zeichnungen wird ein Holzrahmen 1 außenseitig von Umfassungsteilen 2 eines Blechrahmens 3 überdeckt. Der Blechrahmen 3 weist an seinem in der Einbaustellung (Fig. 4) oberen Rand eine nach oben weisende Abkantung 4 und an seinem in der Einbaustellung unteren Rand eine nach unten weisende Abkantung 5 auf. Die Abkantung 4 besitzt Erhöhungen 6 und die Abkantung 5 Vertiefungen 7. Dadurch ist eine Anpassung an die oberen und unteren Dachziegel der Dachdeckung 8 möglich.

Zur Anpassung an die seitlich liegenden Dachziegel der Dachdeckung 8 ist der Seitenteil 9 des Blechrahmens 3 zum Untergreifen und der Seitenteil 10 des Blechrahmens 3 zum Übergreifen dieser Dachziegel ausgebildet. Am Seitenteil 9 sind überdies Sicken oder Stehfälze bzw.Dichtungsstreifen 11 angebracht.

Der gesamte Blechrahmen 3 besteht aus einem Stück, das durch Tiefziehen hergestellt ist. Wie insbesondere aus den Fig. 1 und 4 ersichtlich ist, sind die Radien der Rundungen der Umfassungsteile 2 so klein, daß die Stärke des Holzrahmens 1 nicht übermäßig groß ist. Er liegt, wie auch bei den bekannten Dachfenstern, in der Größenordnung von etwa 2 cm.

Am Blechrahmen 3 bzw. Holzrahmen 1 ist in üblicher Weise ein Fensterflügel angelenkt, der jedoch, da er für die Erfindung nicht wesentlich ist und auch der besseren Übersichtlichkeit wegen, nicht gezeichnet ist.

Selbstverständlich können erfindungsgemäße Dachfenster für alle üblichen Dachdeckungen hergestellt werden, es werden sich dabei nur die der jeweiligen Dachdeckung anzupassenden Seitenränder des Blechrahmens 3 ändern.

## Patentansprüche

1. Dachfenster mit einem Holzrahmen (1), der außenseitig von Umfangsteilen (2) eines Blechrahmens (3) überdeckt ist, wobei der Blechrahmen (3) unter Anpassung an die jeweilige Dachdeckung (8) zum Überdecken einer Öffnung im Dach ausgebildet ist und am Blechrahmen (3) und/oder Holzrahmen (1) ein Fensterflügel angelenkt ist, **dadurch gekennzeichnet**, daß der Blechrahmen (3) mit den Umfangsteilen (2) als im Tiefziehverfahren hergestellte Einheit ausgebildet ist.

## Claims

1. A roof window with a wooden frame (1), which is covered on the outside by circumferential elements (2) of a steel metal frame (3), whereby the sheet metal frame (3) is designed, by adaptation to the individual roof covering (8), to cover an aperture in the roof, and a window leaf is connected to the sheet metal frame (3) and/or the wooden frame (1), characterised in that the sheet metal frame (3) is designed with the circumferential elements (2) as one unit manufactured in the deep-drawing process.

## Revendications

1. Fenêtre pour toit, avec un châssis en bois (1) recouvert extérieurement par des éléments périphériques (2) d'un châssis en tôle (3), le châssis en tôle (3) étant conçu pour recouvrir une ouverture dans le toit en s'adaptant à la couverture (8) de la toiture, et un battant de fenêtre étant articulé sur le châssis en tôle (3) et/ou le châssis en bois (1), caractérisée en ce que le châssis en tôle (3) avec les éléments périphériques (2) est réalisé sous forme d'unité fabriquée par emboutissage.
